# EUROPÄISCHE PATENTSCHRIFT

(11) **EP 1 093 132 B1**
(45) Veröffentlichungstag und Bekanntmachung des Hinweises auf die Patenterteilung: **28.12.2005**
(21) Anmeldenummer: 00115803.9
(22) Anmeldetag: 22.07.2000
(51) Int. Cl.: H01C 17/24

(54) **Planarer Abgleichwiderstand, Anwendungen und Verfahren zu seiner Herstellung**
Planer trimming resistor, its application and manufacturing process
Elément résistif ajustable, son application et procédé de fabrication

(30) Priorität: 15.10.1999 DE 19949607
(43) Veröffentlichungstag der Anmeldung: 18.04.2001
(73) Patentinhaber: ROBERT BOSCH GMBH, 70442 Stuttgart (DE)
(72) Erfinder: Emili, Walter, 72810 Gomaringen (DE); Goebel, Herbert, 72766 Reutlingen (DE); Wanka, Harald, 72766 Reutlingen (DE)

(56) Entgegenhaltungen:
- EP-A- 0 325 234
- DE-A- 2 039 920
- DE-A- 3 919 059
- US-A- 3 996 551
- PATENT ABSTRACTS OF JAPAN Bd. 018, Nr. 324 (E-1564), 20. Juni 1994 (1994-06-20) & JP 06 077021 A (MURATA MFG CO LTD), 18. März 1994 (1994-03-18)

## Beschreibung

### Stand der Technik

Die Erfindung betrifft einen planaren Abgleichwiderstand mit einem Substrat und einer darauf abgeschiedenen Widerstandsschicht, eine Widerstandsbrückenschaltung sowie einen Sensor, die einen derartigen Abgleichwiderstand verwenden, und Verfahren zur Herstellung des Abgleichwiderstandes beziehungsweise der Widerstandsbrückenschaltung oder des Sensors.

Abgleichwiderstände kommen in Schaltungen zum Einsatz, die zunächst mit einer gewissen Toleranz gefertigt werden und deren Verhalten anschließend durch Einstellen des Widerstandswertes besagter Abgleichwiderstände exakt eingestellt wird. Es sind Abgleichwiderstände mit einer planaren Widerstandsschicht bekannt, deren Widerstandswert nach Einbau des Abgleichwiderstandes in eine Schaltung durch lokales Abtragen von Material der Widerstandsschicht angepaßt werden kann. Dabei ergibt sich das Problem, daß eine Veränderung des Widerstandswertes durch Abtragen von Material der Widerstandsschicht auch deren Kapazität beeinflußt, insbesondere dann, wenn die Widerstandsschicht sich in unmittelbarer Nähe eines weiteren Leiters erstreckt, z.B. weil sie nur durch eine dünne Isolationsschicht getrennt auf einem metallischen Substrat abgeschieden ist. Eine solche Kapazitätsveränderung kann den Wert des Abgleiches zunichte machen, wenn das Verhalten der abzugleichenden Gesamtschaltung nicht nur vom Widerstandswert, sondern auch von der Kapazität des Abgleichwiderstandes beeinflußt wird. Dieses Problem tritt immer dann auf, wenn der Abgleichwiderstand Teil eines Resonanzkreises ist. US 3996 551 offenbart einen Abgleichwiderstand mit den Merkmale des Oberberiffs von Anpruch 1.

### Vorteile der Erfindung

Durch die vorliegende in Anspruch 1 definierte Erfindung wird ein planarer Abgleichwiderstand der eingangs beschriebenen Art geschaffen, dessen Kapazität durch den Abgleichvorgang nicht beeinflußt wird.

Dieser Vorteil wird dadurch erreicht, daß eine Kontaktschicht, die eine bessere Leitfähigkeit als die Widerstandsschicht aufweist, auf der Widerstandsschicht angeordnet wird, so daß sie wenigstens an einzelnen Stellen mit letzterer in leitendem Kontakt steht, und die wenigstens lokal einer abtragenden Behandlung zugänglich ist. Wenn bei einem solchen Abgleichwiderstand die Kontaktschicht lokal beseitigt wird, so hat dies zur Folge, daß ein Strom, der sonst die Kontaktschicht durchflossen hätte, wenigstens teilweise in die Widerstandsschicht abgedrängt wird, so daß durch die Abtragung der Kontaktschicht der Widerstandswert kontrolliert erhöht wird. Da gleichzeitig aber die Widerstandsschicht unter der abgetragenen Kontaktschicht bestehen bleibt, ändert sich die dem Substrat gegenüberliegende elektrisch leitfähige Oberfläche des Abgleichwiderstandes nicht, und seine Kapazität wird durch den Abtragungsvorgang nicht verändert.

Grundsätzlich darf die Kontaktschicht sich über die Grenzen der Widerstandsschicht hinaus auf dem Substrat erstrecken. Allerdings dürfen diejenigen Bereiche der Kontaktschicht, die nicht oberhalb der Widerstandsschicht liegen, nicht abgetragen werden, da anderenfalls die Oberfläche des Abgleichwiderstandes verringert würde und die Kapazität somit dennoch unerwünscht beeinflußt würde. Um solche Probleme auszuschließen, ist es zweckmäßig, die Kontaktschicht bei der Herstellung des Abgleichwiderstandes so zu bemessen, daß sie nicht über die Ränder der Widerstandsschicht übersteht.

Die Kontaktschicht und die Widerstandsschicht sind vorzugsweise streifenförmig ausgebildet. Anschlußkontakte sind an entgegengesetzten Enden des Kontaktschicht-Streifens vorgesehen. Die Streifen können in platzsparender Weise zickzack- oder mäanderförmig auf dem Substrat angeordnet sein. Vorzugsweise weist der Abgleichwiderstand eine Passivierungsschicht auf, die die Widerstandsschicht im wesentlichen überdeckt und lediglich lokal einzelne Fenster aufweist, die den leitenden Kontakt der Kontaktschicht mit der Widerstandsschicht ermöglichen.

Zwischen zwei Fenstern der Passivierungsschicht ist vorzugsweise jeweils eine Engstelle der Kontaktschicht vorgesehen. An einer solchen Engstelle ist die Kontaktschicht besonders einfach zu durchtrennen, ihre Durchtrennung hat zur Folge, daß ein elektrischer Strom, der sonst durch die Kontaktschicht geflossen wäre, zwischen den zwei Fenstern den Weg über die Widerstandsschicht nehmen muß.

Die Passivierungsschicht dient nicht nur dem Schutz der Widerstandsschicht vor Umwelteinflüssen, ihre Fensterstruktur hat darüber hinaus den Vorteil, daß es genügt, die Kontaktschicht auf einer geringen Länge zwischen zwei Fenstern zu durchtrennen, um den Stromweg in der Widerstandsschicht um den im Vergleich zu dieser Länge größeren Abstand zwischen zwei Fenstern zu verlängern.

Eine bevorzugte Anwendung des Abgleichwiderstandes ist eine Widerstandsbrückenschaltung. Bei einer solchen Brückenschaltung sind zweckmäßigerweise die Widerstandselemente und der wenigstens eine Abgleichwiderstand auf dem gleichen Substrat ausgebildet. So können die Widerstandselemente und der Abgleichwiderstand zum Teil mit den gleichen Prozeßschritten hergestellt werden.

Eine weitere bevorzugte Anwendung des Abgleichwiderstandes ist ein Sensor, der ein verformbares Substrat und wenigstens ein Widerstandselement umfaßt, dessen Widerstandswert durch eine Verformung des Substrates veränderbar ist und dem ein erfindungsgemäßer Abgleichwiderstand zugeordnet ist. Dieses Widerstandselement kann wiederum Teil einer Widerstandsbrückenschaltung sein.

Bei dem Sensor kann es sich vorteilhafterweise um einen Drucksensor handeln; das Substrat kann Teil einer Druckkapsel eines solchen Sensors sein.

Die Erfindung betrifft ferner ein in Anpruch 16 definiertes Verfahren zum Herstellen eines Abgleichwiderstandes, bei dem eine Widerstandsschicht auf einem isolierten Substrat abgeschieden und strukturiert wird, und bei dem über der Widerstandsschicht in wenigstens lokalem Kontakt mit dieser eine Kontaktschicht gebildet wird, die eine bessere Leitfähigkeit als die Widerstandsschicht hat.

Auf der Widerstandsschicht wird vor der Bildung der Kontaktschicht vorzugsweise eine Passivierungsschicht aufgebracht, die Fenster zur Herstellung des lokalen Kontaktes aufweist. Zur Strukturierung der verschiedenen Schichten eignen sich photolithographische Verfahren oder - bei Sensoren besonders vorteilhaft - Laserstrukturierungsverfahren. Die Kontaktschicht kann insbesondere auch durch Aufsputtern des Schichtmaterials erzeugt werden. Denkbar ist auch die Aufbringung des Materials der Kontaktschicht direkt durch eine Maske hindurch, so daß die Kontaktschicht auf der Widerstandsschicht (getrennt durch die Passivierung) unmittelbar in der gewünschten Gestalt entsteht.

Der Abgleich des Widerstandes erfolgt vorzugsweise durch Durchtrennen der Kontaktschicht zwischen zwei Fenstern, vorzugsweise durch Laserablation. Diese Laserablation ist mit den gleichen Apparaturen durchführbar, die ggf. auch zuvor für die Laserstrukturierung der verschiedenen Schichten eingesetzt worden sind.

Weitere Merkmale und Vorteile der Erfindung ergeben sich aus der nachfolgenden Beschreibung von Ausführungsbeispielen mit Bezug auf die Figuren.

### Figuren

Figur 1 zeigt eine Draufsicht auf einen Abschnitt eines erfindungsgemäßen Abgleichwiderstandes.
Figur 2 zeigt den Ausschnitt im Schnitt entlang der Linie II-II aus Figur 1.
Figur 3 zeigt einen zweiten Schnitt entlang der Linie III-III aus Figur 1.
Figur 4 zeigt eine Widerstandsbrücke mit Ausgleichwiderständen gemäß der Erfindung auf einer Membran eines Drucksensors;
Figur 5 zeigt einen Teil dieses Drucksensors im Schnitt; und
Figur 6 zeigt die einzelnen Schritte des Herstellungsverfahrens des Sensors der Figuren 4 und 5.

### Beschreibung der Ausführungsbeispiele

Die Figuren 1, 2 und 3 zeigen einen Ausschnitt eines erfindungsgemäßen Abgleichwiderstandes in einer Draufsicht beziehungsweise in zwei Schnitten. Der Abgleichwiderstand ist auf einem Substrat 1, hier einem Edelstahlblech mit einer Isolationsschicht 2 aus Siliziumoxid darauf aufgebaut. Er umfaßt eine Widerstandsschicht 3 aus einem Material mit mäßig guter Leitfähigkeit, die auf der Isolationsschicht 2 ein mäander- oder zickzackförmiges Muster bildet, von dem zwei vollständige Perioden in Figur 1 gezeigt sind.

Auf der Widerstandsschicht 3 ist auf ihrer gesamten Oberfläche mit Ausnahme von einzelnen Fenstern 4, eine Passivierungsschicht 5 aufgebracht, die aus Sliliziumnitrid oder wie die Isolationsschicht2 aus Siliziumoxid besteht. Eine Kontaktschicht 6 aus einem Metall mit guter elektrischer Leitfähigkeit, hier Gold, folgt dem mäanderartigen Verlauf der Widerstandsschicht 3, hat allerdings eine geringere Breite als diese und ist so plaziert, daß ihre Ränder nirgends über die Ränder der Widerstandsschicht 3 überstehen. Die Kontaktschicht 6 ist über die Fenster 4 mit der Widerstandsschicht 3 in leitendem Kontakt.

Kontaktanschlüsse (nicht dargestellt) befinden sich an den gegenüberliegenden Enden der streifenartigen Kontaktschicht 6.

Da die Leitfähigkeit der Kontaktschicht 6 deutlich besser ist als die der Widerstandsschicht 3, fließt im unabgeglichenen Zustand des Abgleichwiderstandes ein über die Kontaktanschlüsse angelegter Strom im wesentlichen durch die Kontaktschicht 6. Um den Widerstand abzugleichen, ist vorgesehen, die Kontaktschicht 6 an einer Engstelle, z.B. dem Bereich 7 zu durchtrennen. Um diese Durchtrennung auszuführen, eignet sich das Verfahren der Laserablation, insbesondere mit einem Excimerlaser. Damit ist es ohne weiteres möglich, eine auf den Bereich 7 eingestrahlte Laserenergie so zu dosieren, daß die Kontaktschicht 6 an der betreffenden Stelle abgetragen wird, ohne daß gleichzeitig die darunterliegende Widerstandsschicht 3 mit beschädigt wird. Zu diesem Zweck können z.B. die Materialien der Kontaktschicht 6 und der Widerstandsschicht 3 und die Wellenlänge des Lasers so gewählt werden, daß die Ablationsenergie der Kontaktschicht 6 kleiner ist als die der Widerstandsschicht 3, so daß die Energie des Excimers, selbst wenn sie nach Zerstörung der Kontaktschicht 6 die Widerstandsschicht 3 erreicht, nicht ausreicht, um auch diese zu zerstören. Es sind aber auch andere - bekannte - Verfahren zum Durchtrennen, wie zum Beispiel Funkenerosion, anwendbar.

Als Hilfsmittel zum Schutz der Widerstandsschicht 3 vor Beschädigung kann auch die Zusammensetzung der Passivierungsschicht 5 dienen. So ist z.B. durch geeignete Wahl des Siliziumgehaltes der Passivierungsschicht 5 möglich, die Eindringtiefe der Laserstrahlung so einzustellen, daß diese über die Gesamtdicke der Passivierungsschicht 5 hinweg von dieser absorbiert wird und so ihre Energie in deren gesamtem Volumen verteilt. Im Vergleich dazu ist die Eindringtiefe der Strahlung bei den Metallen oder Halbleitermaterialien der Kontaktschicht beziehungsweise der Widerstandsschicht wesentlich kleiner, so daß die durch den Laser induzierte Erhitzung dieser Schichten sich auf eine dünne Oberflächenlage von diesen konzentriert und ausreicht, um diese Oberflächenlage zu verdampfen.

Wenn die Kontaktschicht 6 an der Engstelle 7 durchtrennt ist, ist der Strom gezwungen, zwischen den der Engstelle 7 benachbarten Fenstern 4 durch die Widerstandsschicht 3 zu fließen. Durch Zerstören der Kontaktschicht 6 zwischen einer wählbaren Zahl von Fenstern 4 ist es auf diese Weise möglich, die Weglänge, die der Strom in der Widerstandsschicht 3 zurücklegen muß, und damit den Widerstandswert des Abgleichwiderstandes schrittweise sehr genau einzustellen.

Die Figuren 4 und 5 zeigen ein bevorzugtes Anwendungsbeispiel des oben beschriebenen Abgleichwiderstandes.

Figur 4 ist eine Draufsicht auf die Membran 12 eines Drucksensors, die hier die Rolle des Substrates 1 spielt. Auf dieser Membran sind vier Widerstandselemente R1, R2, R3, R4 mit Anschlüssen A1, A2, A3, A4 zu einer Wheatstone-Brücke verschaltet. Abgleichwiderstände A1, A2 der mit Bezug auf Figuren 1 bis 3 beschriebenen Art sind mit den Widerstandselementen R3, R4 in Reihe geschaltet. Die Widerstandselemente und die Abgleichwiderstände sind in einem gemeinsamen Prozeß, auf den später noch genauer eingegangen wird, auf der Membran 12 erzeugt; die Widerstandselemente R1, R2, R3, R4 besitzen eine Widerstandsschicht, die der Widerstandsschicht 3 der Abgleichwiderstände entspricht, sie besitzen jedoch keine durchgehende Kontaktschicht, und die Passivierungsschicht 5 ist über den Widerstandselementen R1, R2, R3, R4 mit Ausnahme von ihren Anschlußpads durchgehend.

Figur 5 zeigt die Membran 12 der Figur 4 im Querschnitt. Sie ist Teil eines Hochdrucksensors 11 und ist einstückig mit einem starren Metallrahmen 13 verbunden. Befindet sich zwischen den zwei Seiten der Membran 12 ein Druckgefälle, so führt dies zu einer Verformung der Membran 12, und es kommt, zum Beispiel wenn der Druck unterhalb der Membran höher ist als darüber, im Bereich der Widerstandselemente R1 und R2 zu einer Stauchung und im Bereich der Widerstandselemente R3 und R4 zu einer Dehnung an der Oberfläche der Membran. Diese Verformungen beeinflussen die Leitfähigkeit der Widerstandsschichten der Widerstandselemente und bewirken so eine Verstimmung der Wheatstone-Brücke, die zu einer an zweien der Anschlüsse K1 bis K4 abgreifbaren, von Null verschiedenen Meßspannung führt.

Für diese Anwendung wird für die Widerstandsschicht zweckmäßigerweise ein Material gewählt, das eine deutliche Abhängigkeit des spezifischen Widerstandes von einer Verformung aufweist. Als geeignete Materialien sind hier z.B. polykristallines Silizium, Chrom-Nickellegierung oder auch Platin zu erwähnen. Dabei zeigen NiCr-Schichten praktisch keine Temperaturabhängigkeit des Widerstandes, aber einen relativ kleinen Effekt beim Verbiegen, während polykristallines Silizium eine nichtlineare Temperaturabhängigkeit, dafür aber einen deutlich größeren Effekt beim Verbiegen aufweist. Platin zeigt ebenfalls einen deutlichen Effekt bei einer linearen Temperaturabhängigkeit des Widerstandes. Geeignete Schichtdicken liegen im Bereich von 500 bis 600 nm für polykristallines Silizium und von 50 bis 100 nm für CrNi oder Platin.

Generell sind die Schichtdicken so zu wählen, daß die Schichtleitfähigkeit der Widerstandsschicht kleiner als die der Kontaktschicht ist, ungeachtet der spezifischen Leitfähigkeiten der für diese Schichten verwendeten Materialien.

In Figur 6 sind die aufeinanderfolgenden Stufen A bis H des Verfahrens zur Herstellung eines Abgleichwiderstandes gemäß Figuren 1 bis 3 beziehungsweise des mit Abgleichwiderständen A1, A2 ausgestatteten Sensors aus Figur 4 und 5 gezeigt.

Stufe A zeigt das noch leere Substrat 1 beziehungsweise die Druckdose aus Figur 5, bestehend aus dem Rahmen 13 und der Membran 12. Dieses Substrat wird zunächst einer Eingangskontrolle auf Rauhigkeit unterzogen und anschließend zunächst naß und dann durch Argon-Rück-Kathodenzerstäubung endgereinigt. Das so behandelte Substrat wird anschließend auf etwa 300°C vorgeheizt, um es für eine PECVD-Oxidabscheidung vorzubereiten. Anschließend wird die Isolationsschicht 2 in einer Dicke von 7-10 µm aus Siliziumoxid abgeschieden. Diese Isolationsschicht auf dem Substrat wird stichprobenweise auf Dicke und Spannung kontrolliert.

Ausgehend von dem beschichteten Substrat 1 (Stufe B) wird die Widerstandsschicht 3 durch Kathodenzerstäubung aufgetragen. Der Oberflächenwiderstand wird durch das 4-Spitzen-Verfahren überprüft, und die Schichtdicke wird durch Röntgenfluoreszenz bestimmt (Stufe C).

Es folgt ein Strukturierungsschritt, in dem aus der zunächst großflächig aufgebrachten Widerstandsschicht die in Figur 1 gezeigte Mäanderstruktur hergestellt wird. Für diese Strukturierung kann eine photolithographische Technik oder eine Laserstrukturierungstechnik eingesetzt werden. Die photolithographische Technik umfaßt das Aufbringen einer Lackschicht, das Belichten der Lackschicht mit dem gewünschten Muster und ihre Entwicklung, ein nachchemisches Ätzen derjenigen Bereiche, die durch die Entwicklung ihre Lackschicht verloren haben, und abschließend die Entfernung der restlichen Lackschicht. Die Laserstrukturierung stellt ein besonders vorteilhaftes Strukturierungsverfahren dar. Hierbei wird Laserlicht geeigneter Energiedichte durch eine Maske auf die Oberfläche der Membran eingestrahlt. Mit Hilfe der Vertiefung an der Rückseite der Membran 12 (siehe Figur 5) ist es möglich, den Sensor geeignet für die Strukturierung zu zentrieren. Außerdem wird die beschichtete Ebene automatisch in die Fokusebene gebracht. Die Laserbelichtung durch die Maske bewirkt, daß das mit der Laserstrahlung beaufschlagte Schichtmaterial entfernt (ablatiert) wird, so daß die Vielzahl der Schritte des photolithographischen Verfahrens entfallen können.

Die Stärke der Absorption der verwendeten Excimer-Laserstrahlung in der Isolationsschicht 2 kann durch Einstellen eines gewünschten Siliziumgehaltes der Isolationsschicht variiert werden. Dies ermöglicht es, daß Strahlung, die gegen Ende der Abtragung der Widerstandsschicht 3 die Isolationsschicht 2 erreicht, über deren gesamte Dicke verteilt absorbiert wird und so die Grenzfläche zwischen Substrat und Isolationsschicht nicht oder nicht in einer solchen Stärke erreicht, daß sie zu einer Schädigung dieser Grenzschicht führen könnte. Eine solche siliziumreiche Oxidschicht läßt sich auch vorteilhaft durch eine aufgesputterte Siliziumoxidschicht erreichen. Eine solche gesputterte Schicht hat außerdem den Vorteil, daß dadurch die anschließend aufzubringende Widerstandsschicht eine höhere Langzeitstabilität erreicht, weil dadurch die Widerstandsschicht vor dem Wasserstoff geschützt wird, der üblicherweise in PECVD-Oxid- beziehungsweise Nitrid-Schichten bei der Abscheidung mit eingebaut wird. Folgerichtig sollte dann auch vor der Passivierung der Widerstandsschicht eine gesputterte Oxidschicht vorgesehen werden.

Stufe (D) zeigt das Substrat mit der fertig strukturierten Widerstandsschicht 3.

In dieser Stufe findet eine optische Kontrolle statt, anschließend wird eine Passivierungsschicht 5 abgeschieden (Stufe E). Dicke und Spannung dieser Schicht werden in ähnlicher Weise wie bei der Widerstandsschicht 3 in Stufe (C) kontrolliert. Anschließend findet eine Temperung bei 350°C statt. Für eine nachfolgende Strukturierung der Passivierungsschicht 5 können wiederum eine photolithographische Technik oder Laserstrukturierung angewendet werden, wie bereits für die Strukturierung der Widerstandsschicht 3 beschrieben. In diesem Strukturierungsschritt werden Fenster 4 jeweils oberhalb der bestehengebliebenen Stücke der Widerstandsschicht 3 erzeugt. Diejenigen Stücke, die eines der Widerstandselemente R1 bis R4 bilden sollen, erhalten zwei Fenster für die Durchführung der Anschlußkontakte, diejenigen Stücke, die die Abgleichwiderstände A1, A2 bilden sollen, erhalten eine Vielzahl von über ihre Oberfläche verteilten Fenstern.

Die fertig strukturierte Passivierungsschicht 5 (Stufe F) wird optisch kontrolliert.

In einem nachfolgenden Schritt wird die Kontaktschicht 6 durch Kathodenzerstäubung aufgetragen. Als Material für die Kontaktschicht 6 wird vorzugsweise Gold - auch wegen seiner Stabilität gegen Umwelteinflüsse - mit einer Schichtdicke von 0,3 bis 0,5 nm verwendet. Gegebenenfalls wird aber darunter noch eine metallische Haftschicht und ein weiteres Metall als Diffusionsbarriere im gleichen Schritt aufgebracht. Aluminium oder Nickel kommen als Materialien ebenfalls in Frage. Die Dicke der Kontaktschicht 6 wird anschließend mittels Röntgenfluoreszenz kontrolliert.

Für die darauffolgende Strukturierung der Kontaktschicht 6 kommen wiederum das photolithographische Verfahren oder das Verfahren der Laserstrukturierung in Frage. Die Sollabmessungen der Kontaktschichtbereiche, die die Kontaktschicht der Abgleichwiderstände bilden sollen, sind so gewählt, daß unter Berücksichtigung von Maskentoleranzen und sonstigen Fertigungsungenauigkeiten gewährleistet ist, daß die nach der Strukturierung bestehenbleibende Kontaktschicht an keiner Stelle über den Rand der darunterliegenden Widerstandsschicht hinausragt. Durch diese Maßnahme ist sichergestellt, daß die Kapazität der Widerstandselemente und der Abgleichwiderstände ausschließlich durch die Fläche ihrer Widerstandsschichten 3 festgelegt ist und von eventuellen Ungenauigkeiten bei der Positionierung der Kontaktschichten nicht beeinflußt werden kann. So ist es möglich, die Brückenschaltung mit einem hohen Maß an Symmetrie der Kapazität ihrer einzelnen Zweige zu fertigen. Folglich kann die Brückenschaltung in einem weiten Frequenzbereich von Eingangsspannungen betrieben werden, ohne daß Ungleichverteilungen der Kapazität auf die einzelnen Zweige ihre Ausgangsspannung frequenzabhängig beeinflussen.

Eine Alternative bei der Herstellung der Kontaktschicht 6 ist die Verwendung einer "Schattenmaske", die während des Aufbringens des Materials der Kontakt nur diejenigen Bereiche an der Oberfläche des Substrates freiläßt, an denen beim fertigen Sensor tatsächlich eine Kontaktschicht benötigt wird. Auf diese Weise besteht die Möglichkeit, die Strukturierung der Kontaktschicht völlig einzusparen, das heißt die Stufe (G) der Fertigung wird übersprungen.

Stufe (H) zeigt den Sensor mit fertig strukturierter Kontaktschicht 6.
Auf dieser Stufe der Fertigung, nach vollständigem Abschluß sämtlicher Beschichtungs- und Strukturierungsschritte, kann das Einmessen der Brückenschaltung erfolgen.

Beim nachfolgenden Einmessen der Widerstandsbrücke wird eine Eingangsspannung an diagonal gegenüberliegende Anschlüsse, z.B. K1, K3, der Brückenschaltung angelegt, und eine Ausgangsspannung an den beiden anderen Ausgängen gemessen. Wenn diese von Null verschieden ist, ist ein Abgleich des Sensors erforderlich, der dadurch erfolgt, daß bei einem der zwei Abgleichwiderstände A1, A2 Bereiche der Kontaktschicht wie der Bereich 7 aus Figur 1 in der Zahl zerstört werden, wie notwendig ist, um die Ausgangsspannung auf Null zu bringen. Diese lokale Zerstörung wird mit einem Excimerlaser durchgeführt. Wenn die vorhergehenden Strukturierungsschritte bereits durch Laserablation durchgeführt worden sind, kann zweckmäßigerweise der gleiche Laser auch für den Abgleich zum Einsatz kommen. Es sind aber auch andere - bekannte - Verfahren zum Durchtrennen, wie zum Beispiel Funkenerosion, anwendbar.

Das vorgeschlagene Verfahren eignet sich ausgezeichnet zur Herstellung von Hochdrucksensoren in Großserie, denn die Herstellungsschritte bis zur Stufe (H) können vorteilhaft in einer Halterung für eine große Zahl von Sensoren gleichzeitig durchgeführt werden, ohne daß zwischendurch Schritte erforderlich sind, die eine Einzelbehandlung der Sensoren erfordern; nach erfolgtem Abgleich ist der Sensor vollständig fertig, ohne daß weitere Beschichtungsschritte erforderlich wären.

Der Sensor kann sogar auch erst dann abgeglichen werden, wenn die Membran 12 mit dem Metallrahmen 13 - Figur 5 - auf einen Druckstutzen geschweißt worden ist, was unter Umständen zu einer geringen Verstimmung der Widerstandsbrücke führen kann.

## Patentansprüche

1. Planarer Abgleichwiderstand mit
- einem Substrat (1) und
- einer auf dem Substrat (1) abgeschiedenen Widerstandsschicht (3), und
- einer auf der Widerstandsschicht (3) angeordneten Kontaktschicht (6), die eine bessere Leitfähigkeit als die Widerstandsschicht aufweist,
wobei die Kontaktschicht (6)
- wenigstens an einzelnen Stellen (4) mit der Widerstandsschicht (3) in leitendem Kontakt steht und
- wenigstens lokal (7) oberhalb der Widerstandsschicht (3) einer abtragenden Behandlung zugänglich ist,
**dadurch gekennzeichnet, dass**
die Widerstandsschicht (3) zwischen dem Substrat (1) und einer Passivierungsschicht (5) eingeschlossen ist, wobei die Passivierungsschicht Fenster (4) aufweist, durch die hindurch die Kontaktschicht (6) die Widerstandsschicht berührt.

2. Abgleichwiderstand nach Anspruch 1, **dadurch gekennzeichnet, dass** die Kontaktschicht (6) nicht über die Ränder der Widerstandsschicht (3) übersteht.

3. Abgleichwiderstand nach Anspruch 1 oder 2, **dadurch gekennzeichnet, dass** die Kontaktschicht (6) und die Widerstandsschicht (3) streifenförmig sind, und dass Anschlusskontakte an entgegengesetzten Enden der Kontaktschicht (6) vorgesehen sind.

4. Abgleichwiderstand nach Anspruch 3, **dadurch gekennzeichnet, dass** die Streifen zickzack-oder mäanderformig auf dem Substrat (1) angeordnet sind.

5. Abgleichwiderstand nach einem der vorhergehenden Ansprüche, **dadurch gekennzeichnet, dass** eine Isolationsschicht (2) zwischen der Widerstandsschicht (3) und dem Substrat (1) angeordnet ist.

6. Abgleichwiderstand nach Anspruch 1, **dadurch gekennzeichnet, dass** die Kontaktschicht (6) jeweils zwischen zwei Fenstern (4) eine Engstelle (7) aufweist.

7. Abgleichwiderstand nach Anspruch 1 oder 6, **dadurch gekennzeichnet, dass** die Kontaktschicht (6) an wenigstens einer Stelle (7) zwischen zwei Fenstern (4) durchtrennt ist.

8. Abgleichwiderstand nach einem der vorhergehenden Ansprüche, **dadurch gekennzeichnet, dass** die Widerstandsschicht (3) aus einer Nickel-Chrom-Legierung, aus Platin oder aus PolySilizium besteht.

9. Abgleichwiderstand nach einem der vorhergehenden Ansprüche, **dadurch gekennzeichnet, dass** die Kontaktschicht (6) eine Schicht aus Gold umfasst.

10. Abgleichwiderstand nach einem der vorhergehenden Ansprüche, **dadurch gekennzeichnet, dass** die Kontaktschicht (6) eine Haftschicht und/oder eine Diffusionsbarriere an ihrer Unterseite aufweist.

11. Widerstandsbrückenschaltung, **dadurch gekennzeichnet, dass** sie wenigstens einen Abgleichwiderstand (A1, A2) nach einem der vorhergehenden Ansprüche aufweist.

12. Widerstandsbrückenschaltung nach Anspruch 11, **dadurch gekennzeichnet, dass** die Widerstandselemente (R1, R2, R3, R4) der Widerstandsbrückenschaltung und der Abgleichwiderstand (A1, A2) auf einem gleichen Substrat (1) ausgebildet sind.

13. Sensor mit einem verformbaren Substrat (1, 12) und wenigstens einem Widerstandselement (R3, R4) **dadurch gekennzeichnet, dass** dem Widerstandselement (R3, R4) ein Abgleichwiderstand (A1, A2) nach einem der Ansprüche 1 bis 10 zugeordnet ist.

14. Sensor nach Anspruch 13, **dadurch gekennzeichnet, dass** das Widerstandselement (R3, R4) Teil einer Widerstandsbrückenschaltung ist.

15. Sensor nach Anspruch 13 oder 14, **dadurch gekennzeichnet, dass** das Substrat (1, 12) Teil einer Druckkapsel ist.

16. Verfahren zum Herstellen eines Abgleichwiderstandes, bei dem eine Widerstandsschicht (3) auf einem isolierten Substrat (1) abgeschieden und strukturiert wird, wobei über der Widerstandsschicht (3) in wenigstens lokalem Kontakt mit dieser eine Kontaktschicht (6) gebildet wird, die eine bessere Leitfähigkeit als die Widerstandsschicht hat,
**dadurch gekennzeichnet, dass**
auf der Widerstandsschicht (3) vor der Bildung der Kontaktschicht (6) eine Passivierungsschicht (5) aufgebracht wird, die Fenster (4) zur Herstellung des lokalen Kontaktes aufweist.

17. Verfahren nach Anspruch 16, **dadurch gekennzeichnet, dass** die Widerstandsschicht (3) und/oder gegebenenfalls die Passivierungsschicht (5) photolithographisch und/oder durch Laserbestrahlung strukturiert werden.

18. Verfahren nach Anspruch 16 oder 17, **dadurch gekennzeichnet, dass** die Kontaktschicht (5) durch Sputtern oder Aufdampfen erzeugt wird.

19. Verfahren nach einem der Ansprüche 16 bis 18, **dadurch gekennzeichnet, dass** auf dem Substrat (1) vor Erzeugung der Widerstandsschicht (3) eine Isolationsschicht (2) durch Aufsputtern einer Siliziumschicht erzeugt wird.

20. Verfahren nach einem der Ansprüche 16 bis 19, **dadurch gekennzeichnet, dass** das Material der Kontaktschicht (6) durch eine Maske hindurch aufgebracht wird.

21. Verfahren nach einem der Ansprüche 16 bis 20, **dadurch gekennzeichnet, dass** für den Abgleich des Abgleichwiderstandes (A1, A2) die Kontaktschicht (6) zwischen zwei Fenstern (4) durchtrennt wird, um einen Stromfluss durch die Widerstandsschicht (3) zu erzwingen.

22. Verfahren nach Anspruch 21, **dadurch gekennzeichnet, dass** die Durchtrennung durch Laserablation oder Funkenerosion erfolgt.

## Claims

1. Planar trimming resistor comprising
- a substrate (1) and
- a resistive layer (3) deposited on the substrate (1), and
- a contact layer (6) arranged on the resistive layer (3) and having a better conductivity than the resistive layer,
the contact layer (6)
- being in conductive contact with the resistive layer (3) at least at individual locations (4) and
- being accessible to a removing treatment at least locally (7) above the resistive layer (3),
**characterized in that**
the resistive layer (3) is enclosed between the substrate (1) and a passivation layer (5), the passivation layer having windows (4) through which the contact layer (6) touches the resistive layer.

2. Trimming resistor according to Claim 1, **characterized in that** the contact layer (6) does not project beyond the edges of the resistive layer (3).

3. Trimming resistor according to Claim 1 or 2, **characterized in that** the contact layer (6) and the resistive layer (3) are in strip form and **in that** connection contacts are provided at opposite ends of the contact layer (6).

4. Trimming resistor according to Claim 3, **characterized in that** the strips are arranged in zigzag or meandering fashion on the substrate (1).

5. Trimming resistor according to one of the preceding claims, **characterized in that** an insulation layer (2) is arranged between the resistive layer (3) and the substrate (1).

6. Trimming resistor according to Claim 1, **characterized in that** the contact layer (6) has a constriction (7) in each case between two windows (4).

7. Trimming resistor according to Claim 1 or 6, **characterized in that** the contact layer (6) is severed at at least one location (7) between two windows (4).

8. Trimming resistor according to one of the preceding claims, **characterized in that** the resistive layer (3) is composed of a nickel-chromium alloy, of platinum or of polysilicon.

9. Trimming resistor according to one of the preceding claims, **characterized in that** the contact layer (6) comprises a layer made of gold.

10. Trimming resistor according to one of the preceding claims, **characterized in that** the contact layer (6) has an adhesion layer and/or a diffusion barrier at its underside.

11. Resistance bridge circuit, **characterized in that** it has at least one trimming resistor (A1, A2) according to one of the preceding claims.

12. Resistance bridge circuit according to Claim 11, **characterized in that** the resistance elements (R1, R2, R3, R4) of the resistance bridge circuit and the trimming resistor (A1, A2) are formed on an identical substrate (1).

13. Sensor comprising a deformable substrate (1, 12) and at least one resistance element (R3, R4) **characterized in that** the resistance element (R3, R4) is assigned a trimming resistor (A1, A2) according to one of Claims 1 to 10.

14. Sensor according to Claim 13, **characterized in that** the resistance element (R3, R4) is part of a resistance bridge circuit.

15. Sensor according to Claim 13 or 14, **characterized in that** the substrate (1, 12) is part of a pressure capsule.

16. Method for producing a trimming resistor, in which a resistive layer (3) is deposited on an insulated substrate (1) and patterned, a contact layer (6) being formed above the resistive layer (3) in at least local contact with the latter, said contact layer having a better conductivity than the resistive layer, **characterized in that**
a passivation layer (5) is applied on the resistive layer (3) prior to the formation of the contact layer (6), said passivation layer having windows (4) for producing the local contact.

17. Method according to Claim 16, **characterized in that** the resistive layer (3) and/or, if appropriate, the passivation layer (5) are patterned photolithographically and/or by laser irradiation.

18. Method according to Claim 16 or 17, **characterized in that** the contact layer (5) is produced by sputtering or vapour deposition.

19. Method according to one of Claims 16 to 18, **characterized in that** an insulation layer (2) is produced on the substrate (1), prior to the production of the resistive layer (3), by sputtering on a silicon layer.

20. Method according to one of Claims 16 to 19, **characterized in that** the material of the contact layer (6) is applied through a mask.

21. Method according to one of Claims 16 to 20, **characterized in that** for the trimming of the trimming resistor (A1, A2), the contact layer (6) is severed between two windows (4) in a to constrain a current flow through the resistive layer (3).

22. Method according to Claim 21, **characterized in that** the severing is effected by laser ablation or spark erosion.

## Revendications

1. Résistance d'équilibrage plane comportant :
- un substrat (1),
- une couche résistive (3) séparée sur le substrat (1),
- une couche de contact (6) disposée sur la couche résistive (3), la couche de contact (6) présentant une meilleure conductibilité que la couche résistive (3), est en contact conducteur celle-ci en au moins des points individuels (4), et étant accessible au moins localement (7) au dessus de la couche résistive (3) d'un traitement érodant,
**caractérisée en ce que**
la couche résistive (3) est incluse entre le substrat (1) et une couche passivante (5), la couche passivante présentant des fenêtres (4) au travers desquelles la couche de contact (6) touche la couche résistive.

2. Résistance d'équilibrage selon la revendication 1,
**caractérisée en ce que**
la couche de contact (6) ne dépasse pas des bords de la couche résistive (3).

3. Résistance d'équilibrage selon la revendication 1 ou 2,
**caractérisée en ce que**
la couche de contact (6) et la couche résistive (3) sont en forme de bande, et des contacts de connexion sont prévus aux extrémités opposées de la couche de contact (6).

4. Résistance d'équilibrage selon la revendication 3,
**caractérisée en ce que**
les bandes sont disposées en dents de scie ou en méandre sur le substrat (1).

5. Résistance d'équilibrage selon l'une des revendications précédentes,
**caractérisée en ce qu'**
une couche isolante (2) est disposée entre la couche résistive (3) et le substrat (1).

6. Résistance d'équilibrage selon la revendication 1,
**caractérisée en ce que**
la couche de contact (6) présente respectivement un étranglement (7) entre deux fenêtres (4).

7. Résistance d'équilibrage selon la revendication 1 ou 6,
**caractérisée en ce que**
la couche de contact (6) est séparée en au moins un point (7) entre deux fenêtres (4).

8. Résistance d'équilibrage selon l'une des revendications précédentes,
**caractérisée en ce que**
la couche résistive (3) est en alliage nickel-chrome, en platine ou en polysilicium.

9. Résistance d'équilibrage selon l'une des revendications précédentes,
**caractérisée en ce que**
la couche de contact (6) comprend une couche d'or.

10. Résistance d'équilibrage selon l'une des revendications précédentes,
**caractérisée en ce que**
la couche de contact (6) présente une couche adhérente et/ou une barrière de diffusion sur son côté inférieur.

11. Montage de résistance en pont,
**caractérisé en ce qu'**
il présente au moins une résistance d'équilibrage (A1, A2) selon l'une des revendications précédentes.

12. Montage de résistance en pont selon la revendication 11,
**caractérisé en ce que**
les éléments résistifs (R1, R2, R3, R4) du montage de résistance en pont et la résistance d'équilibrage (A1, A2) sont formés sur un substrat (1) identique.

13. Capteur avec un substrat déformable (1, 12) et au moins un élément résistif (R3, R4),
**caractérisé en ce qu'**
une résistance d'équilibrage (A1, A2) selon l'une des revendications 1 à 10 est attribuée à l'élément résistif (R3, R4).

14. Capteur selon la revendication 13,
**caractérisé en ce que**
l'élément résistif (R3, R4) fait partie d'un montage de résistance en pont.

15. Capteur selon la revendication 13 ou 14,
**caractérisé en ce que**
le substrat (1, 12) fait partie d'une capsule de pression.

16. Procédé de fabrication d'une résistance d'équilibrage selon lequel une couche résistive (3) est séparée et structurée sur un substrat isolé (1), une couche de contact (6) étant formée par la couche résistive (3) ayant au moins un contact local avec celle-ci, qui a une meilleure conductibilité que la couche résistive,
**caractérisé en ce qu'**
une couche passivante (5), qui présente des fenêtres (4) pour réaliser le contact local, est appliquée sur la couche résistive (3) avant la formation de la couche de contact (6)

17. Procédé selon la revendication 16,
**caractérisé en ce que**
la couche résistive (3) et/ou éventuellement la couche passivante (5) sont structurées de manière photolithographique et/ou par rayonnement laser.

18. Procédé selon la revendication 16 ou 17,
**caractérisé en ce que**
la couche de contact (6) est créée par pulvérisation cathodique ou par métallisation sous vide.

19. Procédé selon l'une des revendications 16 à 18,
**caractérisé en ce qu'**
une couche isolante (2) est créée par pulvérisation cathodique d'une couche de silicium sur le substrat (1) avant de créer la couche résistive (3).

20. Procédé selon l'une des revendications 16 à 19,
**caractérisé en ce que**
le matériau de la couche de contact (6) est appliqué au travers d'un masque.

21. Procédé selon l'une des revendications 16 à 20,
**caractérisé en ce que**
la couche de contact (6) est séparée entre deux fenêtres (4) pour l'équilibrage de la résistance (A1, A2), afin de forcer un flux de courant par la couche résistive (3).

22. Procédé selon la revendication 21,
**caractérisé en ce que**
la séparation est réalisée par ablation au laser ou étincelage.
